# EUROPÄISCHE PATENTSCHRIFT

(11) **EP 1 523 446 B1**
(45) Veröffentlichungstag und Bekanntmachung des Hinweises auf die Patenterteilung: **07.06.2006**
(21) Anmeldenummer: 03787624.0
(22) Anmeldetag: 02.07.2003
(51) Int. Cl.: B65H 23/04, B65H 23/188

(54) **STRANGFÜHRUNGSVORRICHTUNG**
STRAND GUIDE DEVICE
DISPOSITIF DE CONDUITE D'UN FAISCEAU DE BANDES DE PAPIER

(30) Priorität: 24.07.2002 DE 10233469
(43) Veröffentlichungstag der Anmeldung: 20.04.2005
(73) Patentinhaber: Koenig & Bauer Aktiengesellschaft, 97080 Würzburg (DE)
(72) Erfinder: HARTMANN, Manfred, Wolfgang, 97725 Elfershausen (DE); MICHALIK, Horst, Bernhard, 97204 Höchberg (DE)
(86) Internationale Anmeldenummer: PCT/DE2003/002207
(87) Internationale Veröffentlichungsnummer: WO 2004/016533

(56) Entgegenhaltungen:
- DE-A- 1 959 065
- DE-C- 672 537
- FR-A- 1 206 399
- US-A- 2 076 421
- US-A- 3 561 654
- US-A- 4 708 301
- US-A- 5 123 316
- US-B1- 6 352 257

## Beschreibung

Die Erfindung betrifft eine Strangführungsvorrichtung gemäß dem Oberbegriff des Anspruches 1.

Vorrichtungen dieser Art kommen z. B. in Rotationsdruckmaschinen am Eingang eines Falzapparates zum Einsatz, um mehrere bedruckte Papierbahnen zu einem Strang zu bündeln und einem Falztrichter zuzuführen.

Für den störungsfreien Betrieb der Druckmaschine ist es wichtig, die Spannung des Strangs bzw. der einzelnen Bahnen, aus denen er sich zusammensetzt, exakt steuern zu können. Dies ist um so schwieriger, je größer die Zahl der in dem Strang gebündelten Bahnen ist. Die Spannung einer einzelnen Bahn kann ohne Schwierigkeiten mit Hilfe einer Umlenkwalze gesteuert werden, über die die betreffende Bahn geführt ist und die mit einer geringfügig anderen Umfangsgeschwindigkeit, als der Laufgeschwindigkeit der Bahn entspricht, angetrieben ist. Dabei tritt zwischen der Oberfläche der Umlenkwalze und der sie berührenden Bahn ein der Geschwindigkeitsdifferenz entsprechender Schlupf auf. Wenn mit einer solchen Umlenkwalze die Spannung eines aus mehreren Bahnen zusammengesetzten Strangs gesteuert werden soll, so ergibt sich das Problem, dass Schlupf nicht nur zwischen der Walze und der diese berührenden Bahn, sondern auch zwischen den einzelnen Bahnen auftreten kann, und dass der wirksame Umfang der Walze für im Strang außen liegende Bahnen um die Dicke der zwischen einer solchen Bahn und der Oberfläche der Walze liegenden Bahnen vermehrt ist. Es resultiert ein komplizierter Zusammenhang zwischen dem von der Walze auf den Strang ausgeübten Drehmoment und der aus diesem tatsächlich an den einzelnen Bahnen resultierenden Spannung, wobei im allgemeinen die auf eine einzelne Bahn wirkende Kraft um so geringer ist, je mehr Bahnen zwischen ihr und der antreibenden Walze liegen.

Eine solche Ungleichverteilung der Spannung zwischen den Bahnen eines Strangs kann zu geringfügig unterschiedlichen Geschwindigkeiten der einzelnen Bahnen führen, mit der Folge, dass die Grenzen von auf die Bahnen gedruckten Seiten sich gegeneinander verschieben. Wenn dies nicht korrigiert wird, ist die Folge, dass bei einem späteren Zerschneiden der Bahnen einzelne Bahnen nicht mehr an den Seitengrenzen sondern mitten in den Seiten geschnitten werden, was das Produkt unbrauchbar macht.

Um die Ungleichverteilung der Spannung zwischen den Bahnen des Strangs zu vermeiden, werden zum Führen von Strängen Vorrichtungen mit zwei angetriebenen Walzen eingesetzt, zwischen denen der Strang sich S-förmig erstreckt und die Walzen jeweils auf einem Teil ihres Umfangs umschlingt. So wird eine Bahn, die an einer ersten der Walzen außen liegt und nur eine relativ schwache Antriebskraft von der Walze erfährt, bei der zweiten Walze zur inneren Bahn, und umgekehrt. Die Summe der Antriebskräfte, die von den zwei Walzen auf jede einzelne Bahn wirken, kann daher einheitlicher gemacht werden, als wenn nur eine einzelne Walze verwendet wird.

Ein Problem ergibt sich jedoch durch die Tatsache, dass von den zwei Walzen einer solchen Strangführungsvorrichtung die stromaufwärts liegende häufig gleichzeitig zur Bündelung der aus verschiedenen Richtungen zugeführten einzelnen Bahnen zu dem Strang dient. Entsprechend den unterschiedlichen Richtungen, aus denen die Bahnen zugeführt werden, unterscheiden sich die Winkel, auf denen sie die stromaufwärts liegende Walze umschlingen und somit die Winkellage, durch die sie ihrer Antriebskraft ausüben (F₂ = F₁ * e^{µα}) Hinzu kommt, dass bei Laufgeschwindigkeiten der Bahnen, wie sie bei modernen Rotationsdruckmaschinen gebräuchlich sind, die Luft aus den Zwischenräumen zwischen den Bahnen bei der Bündelung nicht schnell genug entweichen kann, so dass zwischen den um die stromaufwärts liegende Walze herumgeführten Bahnen zum Teil noch Luftpolster vorhanden sind, die die Übertragung der Antriebskraft der Walze von den inneren zu den äußeren Bahnen beeinträchtigen.

Wenn die Bahnen nach kurzer Zeit die zweite, stromabwärts liegende Walze erreichen, und diese Luftpolster weitgehend aufgelöst sind, ist der Reibschluss zwischen den Bahnen wesentlich stärker, so dass die Gefahr einer Überkompensation der an der ersten Walze ungleich verteilten Antriebskraft besteht.

Herkömmliche Strarigführungsvorrichtungen arbeiten mit drehmomentgeregelten Antriebsmotoren. Es wäre zwar durchaus möglich, die zwei S-förmig umschlungenen Walzen der oben betrachteten Strangführungsvorrichtung mit unabhängig voneinander drehmomentgeregelten Antriebsmotoren auszustatten, und bei beiden unabhängig voneinander Soll-Drehmomente derart vorzugeben, dass unter konstanten Betriebsbedingungen ein Schlupf der zwei außenliegenden Bahnen des Strangs gegeneinander verschwindet. Bei unabhängiger Steuerung beider Motoren ist es jedoch schwierig, ein exakt gleiches Zeitverhalten der verwendeten Steuerungen zu gewährleisten. Bei Schwankungen der Betriebsbedingungen kann daher die Anpassung der Antriebskräfte aneinander verloren gehen und Schlupf zwischen den Bahnen erzeugt werden.

Die DE-PS 682 295 zeigt eine S-förmige Bahnführung zwischen zwei Walzen, wobei eine Walze ortsfest ist und die andere Walze um die ortsfeste Walze schwenkbar ist.

Die DE 3713 915 A1 und die DE 1 038 394 B beschreiben elektrische Regelvorrichtungen für die Regelung der Zugkraft in einem Wickelgut. Dabei werden als Messglied zwei S-förmig umschlungene Rollen verwendet.

Die DE 1 286 367 B offenbart eine Vorrichtung zum Regeln der Aufwickelspannung eines bahnförmigen Gutes, bei der zwei S-förmig umschlungene Walzen vorhanden sind. Dabei wird eine Lage einer schwenkbaren Walze derart gesteuert, dass deren Umschlingungswinkel konstant bleibt.

Aus der DE 35 34 846 C2 ist eine Vorrichtung zum Ausgleichen unterschiedlicher Bahnbewegungen bekannt. Dabei wird ein Abstand einer Leitwalze zu zwei anderen Leitwalzen in Abhängigkeit von einer Geschwindigkeitsdifferenz verstellt.

Die FR 1 206 399 A offenbart S-förmig umschlungene Walzen vor einem Falztrichter.

Die US 51 23 316 A beschreibt S-förmig umschlungene Walzen zum Führen eines Stranges, wobei eine der Walzen in Abhängigkeit der Bahnspannung verstellt wird.

Die DE 672 537 zeigt zwei von einer Bahn S-förmig umschlungene Walzen, wobei die eine Walze auf die Rotationsachse der anderen Walze schwenkbar ist.

Der Erfindung liegt die Aufgabe zugrunde, eine Strangführungsvorrichtung zu schaffen.

Die Aufgabe wird erfindungsgemäß durch die Merkmale des Anspruches 1 gelöst.

Die mit der Erfindung erzielbaren Vorteile bestehen insbesondere darin, dass die Strangführungsvorrichtung unabhängig von einer eventuellen Drehmomentregelung der einzelnen Walzen die Führung eines mehrlagigen Strangs mit geringem Schlupf zwischen den Lagen des Strangs ermöglicht. Indem nämlich eine der Walzen relativ zu der anderen in einer Stellrichtung verstellbar gemacht ist, die schräg zu einer sich zwischen den Walzen erstreckenden Laufebene des Strangs verläuft, können die Umfangswinkel, auf denen die zwei Walzen jeweils von dem Strang umschlungen sind, gegenläufig verändert werden, um so die Verteilung einer Antriebskraft auf die zwei Außenlagen des Strangs nach Bedarf zu variieren.

Vorzugsweise hat eine der Walzen, hier als zweite Walze bezeichnet, eine ortsfeste Achse, und die erste Walze ist um die Achse der zweiten schwenkbar. Die Schwenkbewegung ermöglicht eine gleichläufige Veränderung der vom Strang umschlungenen Winkel an beiden Walzen und damit eine Regelung der auf den Strang von beiden Walzen gemeinsam übertragenen Gesamtantriebskraft.

Stellmittel zum Schwenken der ersten Walze um die Achse der zweiten sind vorzugsweise unter einer in ihrer Stellrichtung wirkenden Kraft elastisch verschiebbar. So kann die Strangführungsvorrichtung einer schwankenden Spannung des geführten Strangs durch eine ausweichende Schwenkbewegung der ersten Walze nachgeben, wodurch gleichzeitig die Umschlingung reduziert und damit die ausgeübte Antriebskraft verringert wird.

Als ein solches elastisches Stellmittel ist insbesondere ein pneumatischer Zylinder geeignet.

Die ersten Stellmittel zum Verstellen der Walzen relativ zu einander sind hingegen vorzugsweise unter einer in ihrer Stellrichtung wirkenden Kraft starr. Ein solches Stellmittel ist in einfacher Weise mit einer drehbaren Gewindespindel realisierbar.

Die ersten Stellmittel können insbesondere zwei unabhängig voneinander einstellbare Stellglieder umfassen, so dass die Achse der ersten Gewindespindel auch nichtparallel zur Achse der zweiten eingestellt werden kann. Eine solche nichtparallele Stellung kann für eine exakte Strangführung dann notwendig sein, wenn der Strang sich aus Lagen unterschiedlicher Breite zusammensetzt, so dass die Zahl der Lagen an einem seitlichen Rand des Strangs eine andere ist als am gegenüberliegenden seitlichen Rand.

Wenn der Strang nacheinander über die zweite Walze, die erste Walze und einen Fixpunkt verläuft, so bestimmt die Lage dieses Fixpunktes das Ausmaß der Umschlingungswinkeländerung, die jeweils mit einer Verstellung der ersten und/oder zweiten Stellglieder verbunden ist.

Eine Verstellung der ersten Walze durch die ersten Stellmittel bewirkt im allgemeinen eine Veränderung des Winkels, auf dem der Strang die erste Walze umschlingt. Wenn jedoch eine Linie vorgegeben ist, entlang der die Stellbewegung der ersten Walze stattfindet, so existiert stets ein Punkt auf dieser Linie, an dem, wenn sich dort die Achse der ersten Walze befindet, die Umschlingung der ersten Walze ein Minimum erreicht. Um im Laufe einer Stellbewegung das Verhältnis der Beiträge der zwei Walzen zur insgesamt auf den Strang wirkenden Antriebskraft effektiv variieren zu können, ist es zweckmäßig, wenn ein Verstellbereich der ersten Stellmittel sich beiderseits dieser Minimalposition erstreckt.

Der Fixpunkt ist vorzugsweise als eine dritte Walze ausgeführt.

Die Strangführungsvorrichtung kann an einem einzelnen Eingang eines Falztrichters angeordnet sein, sie kann sich auch über die Eingänge mehrerer benachbarter Falztrichter hinweg erstrecken. In letzterem Falle ist vorzugsweise jedem Falztrichter eine eigene zweite Walze zugeordnet, die unabhängig von den zweiten Walzen anderer Falztrichter verstellbar ist.

Ausführungsbeispiele der Erfindung sind in den Zeichnungen dargestellt und werden im folgenden näher beschrieben.

Es zeigen:
- Fig. 1: eine Seitenansicht einer Strangführungsvorrichtung;
- Fig. 2: ein Schema der Strangführungsvorrichtung, das die Festlegung der Platzierung der Walzen und ihrer Bewegungsbereiche veranschaulicht;
- Fig. 3: eine perspektivische Ansicht der Strangführungsvorrichtung aus Fig. 1;
- Fig. 4: eine perspektivische Darstellung einer zweiten Ausgestaltung der Strangführungsvorrichtung.

Die in Fig. 1 in Seitenansicht und in Fig. 3 perspektivisch gezeigte Strangführungsvorrichtung ist zwischen einer nicht dargestellten Wendestangenanordnung und einem Falzapparat einer Rollendruckmaschine angeordnet. Eine Mehrzahl von Materialbahnen 02, z. B. Papierbahnen 02, die von den Wendestangen kommen, treffen an einer zweiten Walze 01 aufeinander, wo sie umgelenkt werden und sich zu einem Strang 03 von übereinanderliegenden Papierbahnen 02 vereinigen. Die Walze 01 ist um eine in Bezug auf ein nicht gezeigtes Gestell der Führungsvorrichtung ortsfeste Welle von einem Motor 04 drehangetrieben. Um die gleiche Welle schwenkbar sind zwei Hebel 06, die jeweils an den axialen Enden der Walze 01 an der Welle angeordnet, von denen jeweils nur einer in Fig. 1 und 3 zu sehen ist. An einem in der Fig. 1 in etwa horizontal verlaufenden Arm 07 des Hebels 06 greift ein Stellmittel 08, z. B. eine Kolbenstange eines Pneumatikzylinders 08 an, dessen Gehäuse um einen am Gestell festen Punkt schwenkbar ist. Der Pneumatikzylinder 08 hält so den Hebel 06 in einer gegebenen Stellung, ist allerdings unter der Einwirkung eines auf den Hebel 06 wirkenden Drehmoments stauch- oder auseinanderziehbar.

An einem zweiten Arm 09 des Hebels 06 ist ein Gleitstein 11 in Richtung des Arms 09 verschiebbar gehalten. Der Gleitstein 11 trägt einerseits eine Welle einer weiteren, ebenfalls durch einen Motor 04 angetriebne erste Walze 12 und ist andererseits im Eingriff mit einen Stellmittel 13, z. B. einer Gewindespindel 13, die durch einen an dem zweiten Arm 09 montierten Stellmittel 14, z. B. Stellmotor 14 drehantreibbar ist, um die Walze 12 entlang des Arms 09 zu verschieben.

Der Strang 03 umschlingt die Walzen 01; 12 an jeweils verschiedenen Seiten und erreicht schließlich einen Fixpunkt 16, z. B. eine dritte Walze 16, die den Eingang eines Falztrichters bildet. Die Walze 16 hat wiederum eine ortsfeste Welle.

Bewegungssensoren zum Erfassen eines eventuellen Schlupfes zwischen den Papierbahnen 02 des Strangs 03 können an unterschiedlichen Stellen entlang des Weges des Strangs 03 angeordnet sein. Beim hier gezeigten Beispiel sind solche Sensoren in Form von Drehgebern jeweils an der Walze 16 und einer Rolle 17 angeordnet, die gegen die Walze 16 angestellt ist und mit dieser einen Spalt bildet, durch den der Strang 03 verläuft.

Die Walze 16 bildet den Eingang eines Falztrichters 27, an dessen Boden ein Paar von Schneidwalzen 28 zum Zerlegen des Strangs 03 in einzelne Produkte angeordnet ist.

Ein Abschnitt 18 des Strangs 03 erstreckt sich zwischen den Walzen 01; 12 schräg zu dem zweiten Arm 09. Der Umschlingungswinkel α, auf dem der Strang 03 die Walze 01 umschlingt, ist daher bei gegebener Orientierung des Arms 09 um so größer, je kleiner der Abstand zwischen den zwei Walzen 01; 12 ist. Der Umschlingungswinkel β des Strangs 03 an der Walze 12 hingegen ändert sich bei einer Verschiebung der Walze 12 entlang des Arms 09 nur unwesentlich, da bei jeder Verschiebung der Walze 12 entlang des Arms 09 der Punkt 19, an der der Strang 03 mit der Walze 12 in Kontakt kommt, und der Punkt 21, an dem sie sich wieder von einander lösen, in gleicher Richtung und in ungefähr gleichem Ausmaß wandern. Durch eine Veränderung des Verhältnisses der Umschlingungswinkel α; β ist der Anteil der zwei Walzen 01; 12 an der insgesamt auf den Strang 03 wirkenden Antriebskraft veränderbar. Wenn mit Hilfe der Sensoren erfasst wird, dass die die Walze 12 berührende Papierbahn 02 gegenüber der die Walze 01 berührenden Papierbahn 02 einen voreilenden Schlupf aufweist, so wird mit Hilfe des Stellmotors 14 und der Gewindespindel 13 der Abstand zwischen den Walzen 01; 12 verringert, um den Anteil der Walze 01 an der Gesamtantriebskraft zu vergrößern; wenn hingegen die die Walze 12 berührende Papierbahn 02 nacheilt, muss der Abstand vergrößert werden, um den Anteil der Walze 01 an der Gesamtantriebskraft zu verringern.

Die Spannung des Strangs 03 kann aufgrund von Laufunregelmäßigkeiten variieren. Nimmt die Spannung zu, so wirkt auf die Walze 12 ein zunehmendes Drehmoment nach rechts in Fig. 1, in Folge dass der Pneumatikzylinder 08 gestaucht wird und die Walze 12 entlang des geschwungenen Pfeils A in Fig. 1 nach rechts ausschlägt. Dadurch verringert sich gleichzeitig die Weglänge des Strangs 03 zwischen den Walzen 01 und 16, die Spannung nimmt ab, und in Folge einer Verkleinerung der Umschlingungswinkel α; β nimmt auch die auf den Strang 03 wirkende Antriebskraft der Walzen 01; 12 ab, mit der Folge, dass derartige Spannungsspitzen nur schwerlich zu einer Beschädigung der Papierbahn 02 führen können und von der Strangführungsvorrichtung alsbald dissipiert werden.

Fig. 2 zeigt eine stark schematisierte Darstellung der Strangführungsvorrichtung, bei der die Walzen 01; 12; 16 jeweils auf Knickpunkte auf dem Weg des Strangs 03 reduziert sind. Der in Fig. 1 gezeigte Papierbahnverlauf ist in Fig. 2 als eine durchgezogene Linie dargestellt; ein Doppelpfeil 22 repräsentiert die Verschiebungsrichtung der Walze 12 entlang des zweiten Hebelarms 09. Weitere mögliche Stellungen der Walze 12 entlang des Arms 09 bzw. die daraus resultierenden Verläufe des Strangs 03 zwischen den Walzen 01 und 16 sind als gestrichelte bzw. strichpunktierte Linien 23; 24 dargestellt. Ein punktiert dargestellter imaginärer Kreisbogen 26 verbindet die drei Walzen 01; 12; 16, wenn sich die Walze 12 in der durch die gestrichelte Linie 23 dargestellten Stellung befindet. Wenn die Walze 12 nicht auf der Linie des Doppelpfeils 22, sondern auf dem Kreisbogen 26 verschiebbar wäre, so wäre der von den Strangsegmenten am Punkt der Walze 12 aufgespannte Winkel und damit der Umschlingungswinkel β des Strangs 03 an der Walze 12 stets der gleiche. Im hier betrachteten einfacheren Fall einer linearen Verschiebung der Walze 12 erreicht der Umschlingungswinkel β an der Walze 12 ein Minimum, wenn sich diese, wie im Falle der Linie 23, an dem Ort befindet, wo sich Kreisbogen 26 und Doppelpfeil 22 berühren; in der Umgebung dieser Position ist die Abhängigkeit des Umschlingungswinkels β von der Position entlang des Doppelpfeils 22 gering und nimmt bei Verschiebung sowohl nach oben als auch nach unten zu. In der Umgebung dieses Punktes ändert sich das Verhältnis der Umschlingungswinkel α/β stark mit der Position der Walze 12, so dass eine wirksame Beeinflussung der relativen Anteile der Walzen 01; 12 zur gesamten auf den Strang 03 wirkenden Antriebskraft möglich ist.

Fig. 4 zeigt eine perspektivische Ansicht einer zweiten Ausgestaltung der Strangführungsvorrichtung. Sie umfasst ortsfeste Walzen 01; 16, die sich jeweils über die gesamte Breite von drei nebeneinanderliegenden Falztrichtern 27 erstrecken. Drei Walzen 12 sind unabhängig voneinander schwenkbar an jeweils zwei Hebeln 06 aufgehängt. Jede der drei Walzen 12 führt jeweils gemeinsam mit den Walzen 01; 16 einen von drei Strängen 03 zu einem der Falztrichter 27. Entsprechend unterschiedlichen Zahlen von in den Strängen 03 zusammengefassten Papierbahnen 02 ist jede dieser Walzen 12 auf einen passenden Abstand zur Walze 01 unabhängig von den anderen Walzen 12 einstellbar und kann durch unterschiedlich starke Spannungen der Stränge 03, wie in der Fig. 4 gezeigt, unterschiedlich weit um die Achse der Walze 01 geschwenkt sein.

### Bezugszeichenliste

- 01: Walze, zweite
- 02: Materialbahn, Papierbahn
- 03: Strang (02)
- 04: Motor
- 05: -
- 06: Hebel
- 07: Arm, erster
- 08: Stellmittel, Pneumatikzylinder
- 09: Arm, zweite
- 10: -
- 11: Gleitstein
- 12: Walze, erste
- 13: Stellmittel, Gewindespindel
- 14: Stellmittel, Stellmotor
- 15: -
- 16: Fixpunkt, Walze, dritte
- 17: Rollen
- 18: Abschnitt
- 19: Punkt
- 20: -
- 21: Punkt
- 22: Doppelpfeil
- 23: Linie, gestrichelt
- 24: Linie, strichpunktiert
- 25: -
- 26: Kreisbogen, punktiert
- 27: Falztrichter
- 28: Schneidwalzen

- A: Doppelpfeil

- α: Umschlingungswinkel (01)
- β: Umschlingungswinkel (12)

## Patentansprüche

1. Strangführungsvorrichtung mit einer ersten und einer zweiten Walze (12; 01), die von einem zu führenden Strang (03) S-förmig auf jeweils einem Teil ihres Umfangs mit einem Unschlingungswinkel (α; β) umschlungen ist, wobei ein Stellmittel (13; 14) zum Verstellen der Walzen (01; 12) relativ zueinander in einer Stellrichtung schräg zu einer sich zwischen den Walzen (01; 12) erstreckenden Laufebene des Strangs (03) angeordnet ist, **dadurch gekennzeichnet, dass** die Strangführungsvorrichtung am Eingang eines Falztrichters (27) angeordnet ist, dass die zweite Walze (01) sich über die Eingänge mehrerer benachbarter Falztrichter (27) erstreckt, und dass jedem Falztrichter (27) eine erste Walze (12) zugeordnet ist, die unabhängig von jeder anderen ersten Walze (12) verstellbar ist.

2. Strangführungsvorrichtung nach Anspruch 1, **dadurch gekennzeichnet, dass** die zweite Walze (01) eine ortsfeste Achse aufweist und dass die erste Walze (12) um die Achse der zweiten schwenkbar ist.

3. Strangführungsvorrichtung nach Anspruch 1, **dadurch gekennzeichnet, dass** ein zweites Stellmittel (08) zum Schwenken der ersten Walze (12) um die Achse der zweiten Walze (01) angeordnet ist.

4. Strangführungsvorrichtung nach Anspruch 3, **dadurch gekennzeichnet, dass** das zweite Stellmittel (08) unter einer in ihrer Stellrichtung wirkenden Kraft elastisch verschiebbar ist.

5. Strangführungsvorrichtung nach Anspruch 4, **dadurch gekennzeichnet, dass** das zweite Stellmittel (08) wenigstens einen Pneumatikzylinder (08) umfasst.

6. Strangführungsvorrichtung nach Anspruch 1, **dadurch gekennzeichnet, dass** die ersten Stellmittel (13; 14) unter einer in ihrer Stellrichtung wirkenden Kraft starr sind.

7. Strangführungsvorrichtung nach Anspruch 6, **dadurch gekennzeichnet, dass** die ersten Stellmittel (13; 14) wenigstens eine drehbare Gewindespindel (13) umfassen.

8. Strangführungsvorrichtung nach Anspruch 1, **dadurch gekennzeichnet, dass** die ersten Stellmittel (13; 14) zwei unabhängig einstellbare Stellglieder umfassen.

9. Strangführungsvorrichtung nach Anspruch 1, **dadurch gekennzeichnet, dass** die erste und die zweite Walze (12; 01) angetrieben sind.

10. Strangführungsvorrichtung nach Anspruch 1, **dadurch gekennzeichnet, dass** der Strang (03) nacheinander über die zweite Walze (01), die erste Walze (12) und einen Fixpunkt (16) verläuft, und dass die erste Walze (12) durch die ersten Stellmittel (13; 14) beiderseits einer Mittelposition verstellbar ist, an der die Umschlingung (β) der ersten Walze (12) ein Minimum annimmt.

11. Strangführungsvorrichtung nach Anspruch 10, **dadurch gekennzeichnet, dass** der Fixpunkt (16) eine dritte Walze (16) ist.

12. Strangführungsvorrichtung nach Anspruch 1, **dadurch gekennzeichnet, dass** mindestens ein Stellmittel (08; 13; 14) einen Umschlingungswinkel (α; β) mindestens einer Walze (12; 01) in Abhängigkeit mindestens einer Bahnspannung verändernd angeordnet ist.

13. Strangführungsvorrichtung nach Anspruch 12, **dadurch gekennzeichnet, dass** mindestens ein Stellmittel (08; 13; 14) einen Umschlingungswinkel (α; β) mindestens einer Walze (12; 01) in Abhängigkeit der Spannung des Stranges (03) verändernd angeordnet ist.

14. Strangführungsvorrichtung nach Anspruch 12, **dadurch gekennzeichnet, dass** mindestens ein Stellmittel (08; 13; 14) die Umschlingungswinkel (α; β) beider Walzen (12; 01) verändernd angeordnet ist.

## Claims

1. A strand-guiding apparatus with a first and a second roller (12; 01), around which a strand (03) to be guided is wrapped in an S-shape on part of its periphery with an angle of contact (α; β) in each case, wherein a control means (13; 14) for displacing the rollers (01; 12) relative to each other in a displacement direction is arranged obliquely to a running plane of the strand (03) extending between the rollers (01; 12), **characterized in that** the strand-guiding apparatus is arranged at the inlet of a former (27), the second roller (01) extends over the inlets of a plurality of adjacent formers (27), and each former (27) has associated with it a first roller (12) which is displaceable independently of any other first roller (12).

2. A strand-guiding apparatus according to Claim 1, **characterized in that** the second roller (01) has a stationary axis, and the first roller (12) is pivotable about the axis of the second one.

3. A strand-guiding apparatus according to Claim 1, **characterized in that** a second control means (08) is provided for pivoting the first roller (12) about the axis of the second roller (01).

4. A strand-guiding apparatus according to Claim 3, **characterized in that** the second control means (08) is displaceable in a resilient manner under a force acting in its displacement direction.

5. A strand-guiding apparatus according to Claim 4, **characterized in that** the second control means (08) comprises at least one pneumatic cylinder (08).

6. A strand-guiding apparatus according to Claim 1, **characterized in that** the first control means (13; 14) are rigid under a force acting in their displacement direction.

7. A strand-guiding apparatus according to Claim 6, **characterized in that** the first control means (13; 14) comprise at least one rotatable threaded spindle (13).

8. A strand-guiding apparatus according to Claim 1, **characterized in that** the first control means (13; 14) comprise two control members capable of being set independently of each other.

9. A strand-guiding apparatus according to Claim 1, **characterized in that** the first and the second roller (12; 01) are driven.

10. A strand-guiding apparatus according to Claim 1, **characterized in that** the strand (03) runs in succession over the second roller (01), the first roller (12) and a fixed point (16), and the first roller (12) is adjustable by the first control means (13; 14) on both sides of a central position in which the wrap-around (β) of the first roller (12) is at a minimum.

11. A strand-guiding apparatus according to Claim 10, **characterized in that** the fixed point (16) is a third roller (16).

12. A strand-guiding apparatus according to Claim 1, **characterized in that** at least one control means (08; 13; 14) is arranged so as to alter an angle of contact (α; β) of at least one roller (12; 01) in a manner dependent upon at least one web tensioning.

13. A strand-guiding apparatus according to Claim 12, **characterized in that** at least one control means (08; 13; 14) is arranged so as to alter an angle of contact (α; β) of at least one roller (12; 01) in a manner dependent upon the tensioning of the strand (03).

14. A strand-guiding apparatus according to Claim 12, **characterized in that** at least one control means (08; 13; 14) is arranged so as to alter the angles of contact (*α*; β) of the two rollers (12; 01).

## Revendications

1. Dispositif de guidage de faisceau comprenant un premier et un deuxième rouleaux (12; 01), enlacés par un premier faisceau (03) à guider, en forme de S, chaque fois sur une partie de sa périphérie avec un angle d'enlacement (α; β), un moyen de réglage (13; 14), pour régler les rouleaux (01; 12) l'un par rapport à l'autre dans une direction de réglage, obliquement par rapport à un plan de défilement s'étendant entre les rouleaux (01; 12) du faisceau (03), étant disposé, **caractérisé en ce que** le dispositif de guidage de faisceau est disposé à l'entrée d'un entonnoir de pliage (27), **en ce que** le deuxième rouleau (01) s'étend sur les entrées de plusieurs entonnoirs de pliage (27) voisins, et **en ce qu'**à chaque entonnoir de pliage (27) est associé un premier rouleau (12), réglable indépendamment de chaque autre premier rouleau (12).

2. Dispositif de guidage de faisceau selon la revendication 1, **caractérisé en ce que** le deuxième rouleau (01) présente un axe localement fixe, et **en ce que** le premier rouleau (12) est susceptible de pivoter autour de l'axe du deuxième.

3. Dispositif de guidage de faisceau selon la revendication 1, **caractérisé en ce qu'**un deuxième moyen de réglage (08) est disposé pour assurer le pivotement du premier rouleau (12) autour de l'axe du deuxième rouleau (01).

4. Dispositif de guidage de faisceau selon la revendication 3, **caractérisé en ce que** le deuxième moyen de réglage (08) est susceptible d'être déplacé élastiquement, sous l'action d'une force agissant dans sa direction de réglage.

5. Dispositif de guidage de faisceau selon la revendication 4, **caractérisé en ce que** le deuxième moyen de réglage (08) comprend au moins un vérin pneumatique (08).

6. Dispositif de guidage de faisceau selon la revendication 1, **caractérisé en ce que** les premiers moyens de réglage (13; 14) sont rigides, sous l'action d'une force agissant dans sa direction de réglage.

7. Dispositif de guidage de faisceau selon la revendication 6, **caractérisé en ce que** les premiers moyens de réglage (13; 14) comprennent au moins une broche filetée (13) rotative.

8. Dispositif de guidage de faisceau selon la revendication 1, **caractérisé en ce que** les premiers moyens de réglage (13; 14) comprennent deux organes de réglage réglables indépendamment.

9. Dispositif de guidage de faisceau selon la revendication 1, **caractérisé en ce que** le premier et le deuxième rouleaux (12; 01) sont entraînés.

10. Dispositif de guidage de faisceau selon la revendication 1, **caractérisé en ce que** le faisceau (03) s'étend successivement sur le deuxième rouleau (01), le premier rouleau (12) et un point fixe (16), et **en ce que** le premier rouleau (12) est réglable au moyen des premiers moyens de réglage (13; 14), de part et d'autre d'une position médiane sur laquelle l'enlacement (β) du premier rouleau (12) atteint un minimum.

11. Dispositif de guidage de faisceau selon la revendication 10, **caractérisé en ce que** le point fixe (16) est un troisième rouleau (16).

12. Dispositif de guidage de faisceau selon la revendication 1, **caractérisé en ce qu'**au moins un moyen de réglage (08; 13; 14) est disposé, en modifiant un angle d'enlacement (α, β) d'au moins un rouleau (12; 01), en fonction d'au moins une tension mécanique dans la bande.

13. Dispositif de guidage de faisceau selon la revendication 12, **caractérisé en ce qu'**au moins un moyen de réglage (08; 13; 14) est disposé en modifiant un angle d'enlacement (α β) d'au moins un rouleau (12; 01) en fonction de la tension dans le faisceau (03).

14. Dispositif de guidage de faisceau selon la revendication 12, **caractérisé en ce qu'**au moins un moyen de réglage (08; 13; 14) est disposé en modifiant l'angle d'enlacement (α; β) de deux rouleaux (12; 01).
